# EUROPÄISCHE PATENTSCHRIFT

(11) **EP 0 185 325 B1**
(45) Veröffentlichungstag und Bekanntmachung des Hinweises auf die Patenterteilung: **18.03.1992**
(21) Anmeldenummer: 85115903.8
(22) Anmeldetag: 13.12.1985
(51) Int. Cl.: B65D 5/06, B31B 1/88

(54) **Flüssigkeitsverpackung**
Package for liquids
Emballage pour liquides

(30) Priorität: 19.12.1984 DE 3446323; 31.07.1985 SE 8503653
(43) Veröffentlichungstag der Anmeldung: 25.06.1986
(73) Patentinhaber: AB Tetra Pak, 221 86 Lund (SE)
(72) Erfinder: Jönsson, Bengt, Dural 2158 NSW (AU); Persson, Sten, St Ives NSW 2075 (AU); Wiggins, David, Blaxland NSW 2774 (AU)
(74) Vertreter: Weber, Dieter, Dr.

(56) Entgegenhaltungen:
- GB-A- 1 114 620
- US-A- 2 259 822
- US-A- 2 472 883
- US-A- 3 319 868

## Beschreibung

Die Erfindung betrifft eine Verpackung aus mit einem Thermoplast beschichtetem Trägermaterial, wie z.B. Karton, für Flüssigkeiten oder dergleichen mit einem tubusförmigen Hauptkörper mit Boden und Deckel mit Giebelfaltung, der eine durch Öffnen von Siegelnähten zu öffnende Ausgießtülle aufweist, in deren Versiegelungsbereich neben Siegelfeldern mit starker Haftkraft solche mit geringer Haftkraft zum abschälenden Auseinanderziehen der Siegelfelder angeordnet sind, wobei das Siegelfeld mit geringer Haftkraft durch ein Muster von im Abstand voneinander befindlichen erhabenen Flächen, die mit daneben- und tieferliegenden Feldern abwechseln, gebildet ist.

Eine Packung dieser Art ist aus der GB-A-1,114,620 bekannt. Bei diesem Behälter mit Giebelverschluß geht es um das Erreichen einer guten Dichtigkeit ohne Delaminationsprobleme beim Öffnen. Man löst dies im bekannten Fall durch Vorsehen eines durch das Material hindurchgehenden Vollschnittes in einer Wandung des Giebelverschlusses, und zwar oberhalb der Giebelfläche und der angrenzenden Dreieckfelder. In einem Bereich zwischen diesem durchgehenden Schlitz und einer an die Giebelfläche und die Dreieckfelder angrenzenden Faltlinie wird eine Außenzone mit aufgerauhter Oberfläche angeordnet. Dieses Aufrauhen kann man durch Abrieb, Kratzvorgänge, Rändeln oder auch Schneiden erreichen. Die auf diese Weise behandelte Oberfläche läßt die Wärme in Richtung von benachbarten nicht angerauhten Bereichen wegströmen, denn das Anrauhen der Oberfläche hat die Wirkung einer gewissen Temperaturisolation. Dadurch werden ein Bereich mit geringerer Haftkraft außerhalb der Faltlinie und daneben Bereiche mit stärkerer Haftkraft erzeugt, wenn das mit Kunststoff beschichtete Papier zwischen Siegelbacken erwärmt wird. Der durch das Material vollständig hindurchgehende Schnitt neben dem Bereich mit der angerauhten Oberfläche sorgt dafür, daß das Material im Bereich der starken Haftkraft und damit auch im Bereich der Faltlinie nach dem Öffnen der Ausgießeinrichtung am Giebelverschluß haften bleibt, während das Aufreißen und Öffnen über den Bereich mit der geringen Haftkraft erfolgt. Mit Nachteil werden aber die Bereiche um die Faltlinie mit starker Haftkraft versiegelt, so daß sich die Packung mitunter nur schwer öffnen läßt.

Außerdem ist bei Flüssigkeitspackungen das Einbringen von durch das gesamte Material hindurchgehenden Schnitten und auch die Oberflächenbeschädigung selbst in Bereichen, welche durch Versiegeln mehr oder weniger geschlossen sind, kritisch insofern, als bei Druckbeanspruchungen die Möglichkeit nicht ausgeschlossen ist, daß Flüssigkeit mit den ungeschützten Papierteilen in Berührung kommt und diese aufweicht. Es wäre deshalb zweckmäßig, mindestens den durchgehenden Schnitt zu vermeiden und möglichst auch die Kunststoffversiegelung nicht bewußt zu beschädigen.

In der US-A-3.319.868 ist zwar auch schon vorgeschlagen worden, Bereiche mit geringerer Haftkraft dadurch zu schaffen, daß man Versiegelungs-Verschlechterungsmittel aufbringt, beispielsweise auf Nitrocellulosebasis. Ferner hat man die geringe Haftkraft durch Beschichtung der betreffenden Bereiche mit einem Spezialkunststoff zu erreichen versucht oder auch dadurch, daß die Siegelbereiche mit geringer Haftkraft nicht vergleichbar stark erwärmt werden wie andere Siegelbereiche, welche eine starke Haftkraft haben sollen. Hierfür sind aber komplizierte Werkzeuge erforderlich, und das Aufbringen separater Kunststoffe oder Versiegelungs-Verschlechterungsmittel ist aufwendig. Stets erstrecken sich die Bereiche geringerer Haftkraft auf den Streifen oberhalb der Faltlinie an der Giebelfläche und den Dreieckfeldern mit der sich dadurch ergebenden Gefahr der schwierigen Öffnungsmöglichkeit.

Aufgabe der Erfindung ist es daher, die Verpackung der eingangs genannten Art so zu verbessern, daß man weder auf Versiegelungs-Verschlechterungsmittel noch auf komplizierte Werkzeuge und auch nicht auf das Material gefährdende durchgehende Schnitte angewiesen ist, wobei insbesondere das Öffnen der Verpackung erleichtert werden soll.

Diese Aufgabe wird erfindungsgemäß dadurch gelöst, daß der Bereich mit geringer Haftkraft sich bis in die Giebelfläche und in die seitlichen Dreieckfelder des Giebels hinein erstreckt. Ohne einen Schnitt durch das Material und ohne Verletzung der Kunststoffversiegelung auf der Oberfläche des Trägermaterials erhält man mit diesen Maßnahmen über die genannte Faltlinie hinausreichende Gebiete mit schwächerer Haftkraft und schaltet damit die Gefahr aus, daß auch außerhalb des doppelten Kartonstreifens, also über die Faltlinie hinaus, mit starker Haftkraft versiegelt und das Öffnen erschwert wird, auch wenn man übliche Siegeleinrichtungen verwendet.

Es ist günstig, wenn die erhabenen Flächen durch sich periodisch kreuzende gerade und/oder gebogene Rippen gebildet sind, wobei dazwischen befindliche Felder tiefer liegen oder umgekehrt. Durch die Vielzahl der einander kreuzenden Rippen und die dazwischen befindlichen, tiefer liegenden oder höher liegenden Felder kann man jede Abstufung an Haftkraft in dem betreffenden Versiegelungsbereich erreichen, nämlich durch Steuerung der Anzahl der Rippen oder ihrer Breite, und dies bis in die Giebelfläche hinein. Durch das Muster von Feldern unterschiedlicher Höhe kann eine flüssigkeitsdichte Versiegelung der Ausgießöffnung erreicht werden, wenngleich in den gewünschten Bereichen die Kräfte zum Öffnen gering bleiben. Die einfache Methode zum Präparieren betreffender Siegelfelder ist ersichtlich.

Bei einer weiteren Ausführungsform ist es vorteilhaft, wenn die erhabenen Felder mehrere nebeneinander angeordnete Punkte und/oder kleinere Flächen sind, deren Umfang eckig und/oder rund ist.

Versuche haben gezeigt, daß Siegelbacken mit den betreffenden Rippenmustern oder Punktmustern nicht den gewünschten Erfolg gebracht haben, weil die Weichheit des Trägermaterials einen Ausgleich insofern geschaffen hat, als zum Inneren der Kartonschicht hin eine Nivellierung dieses Musters erfolgte. Deshalb ist es besser, wenn durch eine Vorbehandlung des Zuschnittes oder der Bahn, aus welchem der Zuschnitt herausgeschnitten wird, z.B. in Verbindung mit dem Rillen und gegebenenfalls Vorstanzen, die Vertiefungen neben den erhabenen Flächenteilen durch Vorbehandlung so vorgesehen werden, daß in die Schweißstation mit z.B. glatten Siegelbacken die Felder mit den Mustern eingeführt werden. Dann ist mit Vorteil die Versiegelung nur längs dieser erhabenen Flächenteile möglich, und die danebenangeordneten, tieferliegenden Abschnitte bleiben unversiegelt.

Vorteilhaft ist es ferner, wenn das an der Ausgießtülle befindliche Siegelfeld mit geringer Haftkraft eine Ausnehmung aufweist. Dadurch wird vermieden, daß nach dem Öffnen und Wiederverschließen die Haftung der beim Wiederverschließen aufeinandergedrückten Siegelflächen zu stark wird, so daß der Benutzer Schwierigkeiten beim zweiten und dritten Öffnen hat. Dabei hat es sich als besonders zweckmäßig herausgestellt, wenn erfindungsgemäß die Ausnehmung symmetrisch zur Spitze der Ausgießtülle in Gestalt einer Ausbuchtung ausgebildet ist, weil dadurch die Herstellung der die Ausgießtülle bildenden Wandfelder erleichtert wird. Eine Ausbuchtung ist dadurch gekennzeichnet, daß eine Grenzlinie derselben sich am Außenrand befindet.

Aus einer Papierwand kann man beispielsweise eine solche Ausbuchtung dadurch erstellen, daß man mit einer Schere von außen ein rundes Stück an der Außenkante herausschneidet; oder ein rechteckiges Feld; oder einen zackenförmigen Bereich ausschneidet, der wie ein Dreieck aussieht. Der allgemeinere Begriff "Ausnehmung" sieht hingegen anstelle der vorstehend erwähnten konkreten Ausführungsbeispiele auch Löcher oder Öffnungen vor, die vollständig in dem betreffenden Wandfeld enthalten sind, ohne zum Rand hin offen zu sein. Die Ausbuchtung ist hingegen stets zum Rand hin offen. Sie ist einfacher herstellbar, insbesondere dann, wenn bei weiterer vorteilhafter Ausgestaltung der Erfindung die Ausnehmung dreieckförmig ist und der Scheitel dieses Dreiecks die Spitze der Ausgießtülle bildet. Die dem Scheitel gegenüberliegende Hypotenuse könnte dann beispielsweise die abgeschnittene Randkante dieses Siegelfeldes vor der Verkleinerung sein. Durch die Verkleinerung des Siegelfeldes mit geringer Haftkraft wird nämlich dessen Haftkraft auf sehr einfache Weise noch weiter verringert.

Eine andere Ausführungsform der Erfindung ist ferner dadurch gekennzeichnet, daß in den auf den zwei den giebelförmigen Deckel der Verpackung bildenden Schrägflächen angebrachten Siegelfeldern geringer Haftkraft Faltlinien angeordnet sind, die vorzugsweise senkrecht in den doppelten Kartonstreifen einlaufen. Hierdurch wird eine andersartig ausgestaltete und leicht zu erstellende Ausgießtülle geschaffen, die vom Endverbraucher gut zu öffnen und zu benutzen ist.

Durch die Erfindung werden zur Erstellung von Siegelnähten mit geringer Haftkraft im Bereich dieser Siegelnähte gewisse Teile der beschichteten Bahn so niedergedrückt, daß sie am Schweiß- bzw. Siegelvorgang nicht teilhaben. Die Gesamtsiegelfläche wird dadurch verringert, und folglich verringert sich auch die Haftkraft der letztlich erzeugten Siegelnaht.

Weitere Vorteile, bevorzugte Merkmale und Anwendungsmöglichkeiten der vorliegenden Erfindung ergeben sich aus der folgenden Beschreibung in Verbindung mit den Zeichnungen. Es zeigen:
- Figur 1: eine perspektivische Ansicht einer Verpackung mit giebelförmigem Deckel im verschlossenen Zustand,
- Figur 2: die gleiche Verpackung der Figur 1, wobei jedoch der erste Schritt zum Öffnen der Ausgießöffnung dargestellt ist,
- Figur 3: abgebrochen und wiederum perspektivisch die Draufsicht auf den giebelförmigen Deckel der Verpackung nach dem vollständigen Öffnen,
- Figur 4: eine abgebrochene Seitenansicht des oberen Bereiches eines flachgelegten Zuschnittes nach Figur 1 mit den Faltlinien und den Siegelfeldern geringer Haftkraft,
- Figur 5: abgebrochen und stärker schematisiert die gleiche Ansicht wie Figur 4 zur Verdeutlichung beim Vergleich mit dem Herstellungswerkzeug,
- Figur 6: eine Draufsicht auf das Herstellungswerkzeug, d.h. die Prägerolle,
- Figur 7: die Oberfläche der Prägerolle in flachgelegten Zustand, wobei die Enden abgebrochen sind,
- Figur 8: die Seitenansicht einer anderen Ausführungsform, in der Darstellung ähnlich wie Figur 4 nach der oben beschriebenen Ausführungsform und
- Figur 9: eine Einzelheit des Musters bei einer bevorzugten Ausführungsform der Prägerolle gemäß Kreisausschnitt IX in Figur 7.

Die in den Figuren 1 bis 3 perspektivisch dargestellte Verpackung ist allgemein mit C bezeichnet. Sie hat einen insgesamt mit 20 bezeichneten tubusförmigen Hauptkörper mit im Querschnitt viereckiger Gestalt, einen Boden 21 und einen allgemein mit 22 bezeichneten giebelförmigen Deckel. Dieser besteht aus zwei Schrägflächen 24, 25 und einem doppeltgelegten Kartonstreifen, dessen eine Lage mit 29 und die gegenüberliegende mit 26 bezeichnet ist.

Gemäß Figur 4 ist der tubusförmige Hauptkörper 20 längs der Siegelnaht 38 geschlossen. Die etwa senkrecht zu den Wandflächen 24 und 25 liegenden, umgelegten Giebelflächen 31 und 32 sind seitlich mit Dreieckfeldern 34, 35 bzw. 36, 37 verbunden, während zur Öffnungsseite nach oben hin Felder 30, 41 und 42 zur Bildung der Firstnaht vorgesehen sind.

Die gesamte Verpackung besteht aus beidseitig mit Thermoplast beschichtetem Papier oder Karton, so daß bei entsprechender Ausgestaltung der Siegelwerkzeuge ein vollständig flüssigkeitsdichtes Verschließen des giebelförmigen Deckels der Packung möglich ist.

Jedoch soll in den Bereichen 39, 40, 48 und 49 ein Siegelfeld geringer Haftkraft erzeugt werden, weshalb diese Flächen mit dem speziellen Muster 46, 47 bzw. 49 versehen werden.

Nach dem Versiegeln, welches über diese Bereiche 39, 40, 48 und 49 schwächer derart erfolgt, daß diese Felder geringere Haftkraft haben und folglich schälfähig sind, kann die Packung durch einen ersten Schritt in die in Figur 2 gezeigte Position gebracht werden.

Um eine mögliche Wiederanhaftung der Siegelfelder 48, 49, 39 und 40 geringer Haftkraft zu vermeiden, wenn der Behälter geöffnet wird, ist die Ausführungsform gemaß Figur 8 vorgesehen. Dort ist ein vorgefertigtes Kartonmaterial, d.h. ein abgebrochener Zuschnitteil entsprechend Figur 4 dargestellt, jedoch mit kleinen Veränderungen, so daß die Verpackung aus dem Zuschnitt gemäß Figur 8 eine leicht modifizierte Ausführungsform darstellt gegenüber der Verpackung, die aus dem Zuschnitt der Figur 4 erstellt wird. Gleiche Felder und Teile der Figur 8 zur Figur 4 sind mit gleichen Bezugszahlen versehen, tragen jedoch zusätzlich ein Apostroph. Um die Haftkraft weiter zu verringern, sind die Siegelfelder 39', 40' verkleinert worden, z.B. durch Abschneiden eines Mitteilteils 50, der in Figur 8 mit einer Schrägschraffur und mit dreieckförmig verlaufenden Grenzlinien dargestellt ist. Zwar kann die Gestalt eines solchen abgeschnittenen Teiles 50 unterschiedlich sein, es ist aber besonders nützlich, den Abschnitt V-förmig auszugestalten, wobei die untere Spitze des "V", die in Figur 8 mit 51 bezeichnet ist, auf einer vertikalen Faltlinie 52 liegt, die vom Schnittpunkt zwischen den entsprechenden Faltlinien 53, 54 in den oberen Wandfeldern 31', 34' des vorgeformten Kartonmaterials ausgeht. Der V-förmige Abschnitt 50 hat vorzugsweise die Gestalt eines gleichschenkligen Dreiecks, dessen Scheitel 51 auf der Faltlinie 52 liegt. Gemäß einer praktischen Ausführungsform kann hierbei z.B. die Hypotenuse oder Basis ungefähr 25 mm und eine entsprechende Dreieckhöhe 4 bis 5 mm betragen.

Nach der in Figur 8 gezeigten, gegenüber Figur 4 geänderten Ausführungsform des Kartonmaterials können die zwei oben an der Verpackung angeordneten Wandfelder 24' und 25' ferner mit Faltlinien 55 bzw. 56 versehen sein, die teilweise innerhalb entsprechender Siegelfelder 48' bzw. 49' mit geringerer Haftkraft angeordnet sind. Diese Extrafaltlinien 55 und 56 verlaufen vorzugsweise bei der Darstellung der Figur 8 vertikal nach oben und stellen Verlängerungen entsprechend der Faltlinien 57 und 58 innerhalb der Wandfelder 24' bzw. 25' dar. Dadurch wird eine andere und leichter gebildete Ausgießtülle geformt, wenn die gefüllte und verschlossene Verpackung C geöffnet werden und ihr Füllgut ausgegossen werden soll.

Aus Figur 2 sieht man, daß die schälfähige Siegelfläche im Bereich des Spezialmusters 46 (beispielsweise im Abstand voneinander angeordnete rhombusförmige Vertiefungen) so geöffnet werden kann, daß die beiden Dreieckfelder 34 und 35 auseinandergezogen werden.

In Figur 3 ist dann der Zustand nach dem vollständigen öffnen der Ausgießvorrichtung gezeigt, wobei nämlich die als Ausgießtülle dienende Lippe 45 der Ausgießtülle 44 durch Lösen der vorbehandelten Siegelfelder 47 und 49 herausgeklappt ist.

In Figur 5 ist der Zuschnitt der Figur 4 nochmals wiederholt, jedoch stärker schematisiert und so dargestellt, daß ein leichter Vergleich mit dem Herstellungswerkzeug möglich ist. Die Siegelfelder mit geringer Haftkraft sind wieder in der Mitte auf der rechten Seite mit 39 und auf der linken Seite mit 40, außen an den Seiten mit 48 und mit 49 bezeichnet.

Zur Herstellung eines solchen Musters wird eine Prägerolle 1 verwendet. Auf dem halben Umfang der Prägerolle 1, d.h. über einem Bereich von etwas mehr als 180°, ist eine Linie von hintereinander angeordneten Siegelfelder 49', 40', 39' und 48' angeordnet. Auch in Figur 6 erkennt man die in einer Linie hintereinander und mindestens teilweise im Abstand voneinander angeordneten Musterfelder 49', 40', 39' und 48', von oben nach unten gesehen.

Wickelt man die Prägerolle 1 in eine Ebene ab, dann stellt sich die Oberfläche dar, wie in Figur 7 gezeigt ist, wobei die beiden direkt ohne Abstand aneinander angrenzenden erhabenen Musterfelder 39' und 40' etwa in der Mitte liegen, während rechts und links davon im Abstand die Musterfelder 48' und 49' liegen. Nach außen weiter rechts und links ist der übrige Umfang der Prägerolle 1 abgebrochen, denn dort ist kein erhabenes Musterfeld.

Die Einzelheit IX in Figur 7 ist in Figur 9 dargestellt. Hier handelt es sich insgesamt um das erhabene Musterfeld 40', in welchem sich erhabene Felder 5 (es handelt sich hier um die zusammenhängende Hauptoberfläche) mit tieferliegenden Feldern 6 in Rhombenform abwechseln. Unter einem Winkel von 60° zur Achse der Prägerolle 1 liegt eine Linie von sich im Abstand voneinander befindlichen, periodisch angeordneten rhombischen Vertiefungen derart auf der Umfangsfläche, daß sich durch das Nebeneinanderanordnen von einer Vielzahl solcher Rhombenreihen das gewünschte Muster ergibt.

Dieses Muster nach Figur 9 kann man auch anders dahingehend interpretieren, daß sich gerade Rippen als erhabene Flächen 5 so kreuzen, daß dazwischen die rhombenförmigen, tieferliegenden Felder 6 verbleiben.

Bei einer anderen Interpretation, bei welcher Figur 9 beispielsweise als Ausschnitt aus einem Siegelfeld mit geringer Haftkraft mit umgekehrten Werkzeug erstellt ist, bei welchem also die rhombusförmigen Flächen 6 erhaben und die neben diesen verlaufenden, sich kreuzenden Rippen 5 tiefer liegen, erhält man also ein Siegelfeld, wie in Figur 5 mit 39, 40, 48, 49 gezeigt ist, bei welchem das dann sich nach Figur 9 zu denkende Muster aus den erhabenen Flächen 6 mit den daneben- und tieferliegenden Feldern 5 abwechseln.

## Patentansprüche

1. Verpackung aus mit einem Thermoplast beschichtetem Trägermaterial, wie z.B. Karton, für Flüssigkeiten oder dergleichen mit einem tubusförmigen Hauptkörper (20) mit Boden (21) und Deckel (24-26, 29) mit Giebelfaltung, der eine durch Öffnen von Siegelnähten zu öffnende Ausgießtülle (44) aufweist, in deren Versiegelungsbereich neben Siegelfeldern (30, 41, 42) mit starker Haftkraft solche mit geringer Haftkraft (39, 40, 48, 49) zum abschälenden Auseinanderziehen der Siegelfelder angeordnet sind, wobei das Siegelfeld (39, 40) mit geringer Haftkraft durch ein Muster von im Abstand (a) voneinander befindlichen erhabenen Flächen (6), die mit daneben- und tieferliegenden Feldern (5) abwechseln, gebildet ist, dadurch gekennzeichnet, daß der Bereich mit geringer Haftkraft sich bis in die Giebelfläche (31) und in die seitlichen Dreieckfelder (34, 35) des Giebels hinein erstreckt.

2. Verpackung nach Anspruch 1, dadurch gekennzeichnet, daß die erhabenen Flächen durch sich periodisch kreuzende gerade und/oder gebogene Rippen gebildet sind, wobei dazwischen befindliche Felder (5) tiefer liegen oder umgekehrt.

3. Verpackung nach Anspruch 1, dadurch gekennzeichnet, daß die erhabenen Flächen mehrere nebeneinander angeordnete Punkte und/oder kleinere Flächen (5) sind, deren Umfang eckig und/oder rund ist.

4. Verpackung nach Anspruch 1, dadurch gekennzeichnet, daß das an der Ausgießtülle (44) befindliche Siegelfeld (39, 40) mit geringer Haftkraft eine Ausnehmung (50) aufweist.

5. Verpackung nach Anspruch 4, dadurch gekennzeichnet, daß die Ausnehmung (50) symmetrisch zur Spitze (Faltlinie 52) der Ausgießtülle (44) in Gestalt einer Ausbuchtung ausgebildet ist.

6. Verpackung nach Anspruch 4 oder 5, dadurch gekennzeichnet, daß die Ausnehmung (50) dreieckförmig ist und der Scheitel (51) dieses Dreiecks die Spitze der Ausgießtülle (44) bildet.

7. Verpackung nach Anspruch 1, dadurch gekennzeichnet, daß in den auf den zwei den giebelförmigen Deckel der Verpackung (C) bildenden Schrägflächen (24', 25') angebrachten Siegelfeldern (48', 49') geringer Haftkraft Faltlinien (55, 56) angeordnet sind, die vorzugsweise senkrecht in den doppelten Kartonstreifen (26, 29) einlaufen.

## Claims

1. A package made of a supporting material such as cardboard, coated with a thermoplastic material, for liquids or the like, comprising a tubular main body 20 with a base 21 and a cover 24-26, 29 which is folded into a ridge shape and has a pouring spout 44 which can be opened by opening sealed seams, wherein the sealing region of the spout contains sealing sections 30, 41, 42 with strong adhesive power and adjacent sections 39, 40, 48, 49 with low adhesive power for peeling the sealing sections apart, and wherein the sealing section 39,40 with low adhesive power is formed by a pattern of raised surfaces 6 at a spacing a from one another, alternating with adjacent sections 5 at a lower level, characterised in that the region with low adhesive power extends into the ridge area 31 and into the lateral triangular sections 34, 35 of the ridge.

2. The package of claim 1, characterised in that the raised surfaces are formed by periodically intersecting straight and/or bent ribs, with sections 5 at a lower level between them or vice versa.

3. The package of claim 1, characterised in that the raised surfaces are a plurality of adjacent spots and/or quite small* areas 5 with an angular and/or round periphery.
*alternative translation: smaller

4. The package of claim 1, characterised in that the sealing section 39, 40 with low adhesive power at the pouring spout 44 contains a recess 50.

5. The package of claim 4, characterised in that the recess 50 is made symmetrically with the tip (fold line 52) of the pouring nozzle 4, in the form of an indentation.

6. The package of claim 4 or 5, characterised in that the recess 50 is triangular and the apex 51 of the triangle forms the tip of the pouring nozzle 44.

7. The package of claim 1, characterised in that fold lines 55, 56 are located in the sealing sections 48', 49' of low adhesive power, provided on the two inclined surfaces 24', 25' which form the ridge-shaped cover of the package (C), the fold lines preferably running perpendicularly into the doubled-over cardboard strip 26, 29.

## Revendications

1. Emballage formé d'un matériau de support, par exemple du carton, recouvert d'un thermoplaste, pour liquides ou analogues, comportant un corps principal de forme tubulaire (20) ayant un fond (21) et un couvercle (24-26,29) à pliage en forme de pignon de toit , qui présente un bec verseur (44) pouvant être ouvert au moyen de l'ouverture de joints scellés, et dans la zone de scellement desquels sont disposées, à côté de zones de scellement (30, 41, 42) présentant une force d'adhérence élevée, des zones de scellement (39,40,48,49) possédant une faible force d'adhérence et permettant de les écarter réciproquement par décollement, la zone de scellement (39,40) présentant une faible force d'adhérence étant formée par un motif constitué de surfaces surélevées (6) séparées les unes des autres par une distance (a) et qui alternent avec des zones juxtaposées et plus profondes (5), caractérisé en ce que la zone possédant une faible force d'adhérence s'étend jusque dans la surface (31) de pignon et dans les zones triangulaires latérales (34,35) du pignon.

2. Emballage selon la revendication 1, caractérisé en ce que les surfaces surélevées sont formées par des nervures rectilignes et/ou courbes, qui se croisent périodiquement, des zones (5) situées entre ces nervures étant plus profondes ou inversement.

3. Emballage selon la revendication 1, caractérisé en ce que les surfaces surélevées sont formées par plusieurs points et/ou surfaces plus petites, qui sont disposés les uns à côté des autres et dont le pourtour est anguleux et/ou circulaire.

4. Emballage selon la revendication 1, caractérisé en ce que la zone de scellement (39,40), qui présente une faible force d'adhérence et est située au bec verseur (44),présente un évidement (50).

5. Emballage selon la revendication 4, caractérisé en ce que l'évidement (5) est réalisé sous la forme d'une partie en creux symétrique par rapport à la pointe (ligne de pliage 52) du bec verseur (44).

6. Emballage selon la revendication 4 ou 5, caractérisé en ce que l'évidement (50) possède une forme triangulaire, dont le sommet (52) forme la pointe du bec verseur (44).

7. Emballage selon la revendication 1, caractérisé en ce que des lignes de pliage (55,56), qui sont de préférence perpendiculaires aux bandes de carton doublées (26,29), sont situées dans les zones de scellement (48',49') présentant une faible force d'adhérence, situées dans les deux surfaces obliques (24', 25') formant le couvercle en forme de pignon de l'emballage (C).
